# EUROPÄISCHE PATENTSCHRIFT

(11) **EP 0 584 309 B1**
(45) Veröffentlichungstag und Bekanntmachung des Hinweises auf die Patenterteilung: **28.08.1996**
(21) Anmeldenummer: 93903791.7
(22) Anmeldetag: 10.03.1993
(51) Int. Cl.: D03J 1/02, D03J 1/18

(54) **VERFAHREN UND VORRICHTUNG ZUM FIXIEREN DER ENDEN EINER AUF EINEM BAUM GEORDNET AUFGEWICKELTEN FADENSCHICHT**
PROCESS AND DEVICE FOR SECURING THE ENDS OF A LAYER OF YARNS WOUND ON A BEAM
PROCEDE ET DISPOSITIF POUR FIXER LES EXTREMITES D'UNE COUCHE DE FILS ENROULES SUR UNE ENSOUPLE

(30) Priorität: 16.03.1992 CH 832/92
(43) Veröffentlichungstag der Anmeldung: 02.03.1994
(73) Patentinhaber: Stäubli AG, CH-8810 Horgen (CH)
(72) Erfinder: PLASCHY, Martin, CH-8634 Hombrechtikon (CH); WALSER, Felix, CH-8712 Stäfa (CH)
(74) Vertreter: Ellenberger, Maurice
(86) Internationale Anmeldenummer: CH9300063
(87) Internationale Veröffentlichungsnummer: WO9319233

(56) Entgegenhaltungen:
- CH-A- 669 303
- DE-A- 4 116 194
- JP-A- 3 113 056
- NL-A- 6 616 685
- US-A- 5 032 214

## Beschreibung

Die vorliegende Erfindung betrifft ein Verfahren zum Verschweissen der Enden einer auf einem Baum geordnet aufgewikkelten Fadenschicht mit einer Folie, bei welchem die Fäden an ihren freien Enden ausgerichtet und gespannt werden.

Derartige Verfahren werden in Textilbetrieben in verschiedenen Stufen des Produktionsprozesses angewendet, beispielsweise in der Schärerei, Zettlerei oder Schlichterei, beim Einziehen oder Anknüpfen, oder in der Weberei. Dabei erfolgt das Fixieren in der Regel mit einer Schiene oder mit einem Kamm, was immer einen nicht unbeträchtlichen Aufwand für die Herstellung der Fixierung erfordert. Ausserdem sind die zur Fixierung verwendeten Schienen oder Kämme in der Regel relativ schwer und unhandlich, so dass vielfach auf sie verzichtet wird und die Fixierung der Fadenenden durch Verknüpfen oder Abbinden erfolgt, was aber das Handling in der nächsten Verarbeitungsstufe erschwert.

Durch die Erfindung soll nun ein Verfahren der eingangs genannten Art angegeben werden, welches einfach, universell und rasch anwendbar ist und eine optimale Aufrechterhaltung der vorhandenen Ordnung der Fadenschicht gewährleistet.

Diese Aufgabe wird erfindungsgemäss dadurch gelöst, dass die Schicht der Fäden sandwichartig zwischen zwei Folien plaziert wird, dass anschliessend das Verschweissen der Folie mit den Fäden erfolgt, dass durch das Verschweissen der Fäden in ihrer gegenseitigen Lage in der Fadenschicht fixiert werden und dass, zur Vorbereitung einer Webkette für das Anweben, eine der beiden Folien als Einlaufteil für das Einfädeln der Kettfadenschicht in eine Webmaschine vorgesehen wird und eine das Ende der Kettfadenschicht deutlich überragende Länge aufweist.

Bei einem in der JP-A-113 056/1991 beschriebenen Verfahren dieser Art zur Vorbereitung einer in ein Webgeschirr eingezogenen Webkette für das Anweben, werden die Kettfäden unter Zuhilfenahme von Folien aus Kunstharz mit einem in der Webmaschine befindlichen Stück Stoff verklebt, wobei die genannten Folien als Klebemittel zwischen dem Stoff und den Kettfäden und einem deren Oberseite abdeckenden Stoffband dienen, so dass sich ein mehrschichtiger Aufbau ergibt.

Diese Sandwichstruktur ist relativ kompliziert herzustellen, wobei sich als erschwerend erweist, dass die Operation direkt an der Webmaschine, also bei den dort herrschenden beengten Platzverhältnissen erfolgt. Die Spannungen der einzelnen KettPlatzverhältnissen erfolgt. Die Spannungen der einzelnen Kettfäden werden bei dieser Art der Fixierung relativ schlecht ausgeglichen, so dass erst etwa 100 bis 150 cm nach der Klebstelle Stoff von einwandfreier Qualität produziert wird. Das führt zu einem nicht unbeträchtlichen Abfall, welcher neben dem relativ hohen Zeitaufwand für die Klebeoperation und dem fehlenden Bedienungskomfort den Hauptnachteil dieses Verfahrens bildet.

Da beim erfindungsgemässen Verfahren kein Verkleben mit einem Stoff erfolgt, ist dieses Verfahren bei Anwendung zur Vorbereitung einer eingezogenen Kette für das Anweben nicht an die Webmaschine gebunden, sondern kann an jeder geeigneten Stelle zwischen Einziehmaschine und Webmaschine vorgenommen werden. Die Vorbereitungszeit für das Anweben an der Webmaschine selbst liegt deutlich unter fünf, beispielsweise bei drei Minuten, weil die verschweisste Partie so geringe Abmessungen hat, dass sie problemlos beim Sandbaum eingefädelt werden kann. Das Einfädeln beim Sandbaum wird durch die Steifigkeit der Folie unterstützt. Diese führt dazu, dass die Folie wesentlich einfacher zu handhaben ist als ein Stoffstreifen. Als weiterer Vorteil gegenüber einem Stoffstreifen ist die einen Ausgleich der Fadenspannung ermöglichende Elastizität der Folie zu nennen, welche dazu führt, dass bereits 10-20 cm nach der Schweissstelle Gewebe von einwandfreier Qualität produziert wird.

Die Erfindung betrifft weiter eine Vorrichtung zur Durchführung des genannten Verfahrens, die durch zwei parallele und relativ zueinander zwischen einer Ruhestellung und einer Arbeitsstellung verstellbare Schweissbalken, welche in ihrer Ruhestellung einen Spalt für den Durchtritt der Fäden und die Aufnahme der Folie bilden und durch einen rotierbaren, relativ zum Spalt höhenverstellbaren Bürstenbaum auf welchem die Fadenschicht zum Spannen auflegbar und zum Auflegen der Fadenschicht auf dem Schweissbalken höhenverschiebbar gelagert ist, gekennzeichnet ist.

Die Erfindung ist in den Ansprüchen 1-17 dargelegt.

Nachfolgend wird die Erfindung anhand von Ausführungsbeispielen und der Zeichnungen näher erläutert; es zeigt:
- Fig. 1: eine perspektivische Darstellung einer Vorrichtung zur Vorbereitung einer Webkette für das Anweben,
- Fig. 2: ein Detail der Vorrichtung von Fig. 1; und
- Fig. 3: eine Vorderansicht einer Variante der Vorrichtung von Fig. 1.

Auch wenn nachstehend eine Vorrichtung zur Vorbereitung einer in ein Webgeschirr eingezogenen Webkette für das Anweben beschrieben ist, so ist die Erfindung nicht auf diese Applikation beschränkt, sondern im gesamten Webereivorwerk überall dort einsetzbar, wo ein Baum mit einer auf diesem geordnet aufgewickelten Fadenschicht, also ein Vorbaum, ein Zettelbaum, eine Schärwalze oder ein Kettbaum, vorliegt. Die folgende Beschreibung beschreibt alle wesentlichen Verfahrensschritte und eine konkrete Vorrichtung zum Verschweissen einer Webkette mit einer Folie; anhand dieser Beschreibung wird es für den Fachmann einfach sein, die beschriebene Vorrichtung auf die Anforderungen anderer Anwendungsfälle zu übertragen und an diese anzupassen.

Gemäss Fig. 1 ist die erfindungsgemässe Webketten-Schweissvorrichtung auf einem fahrbaren Gestell 1 montiert und besteht im wesentlichen aus einem Rahmen 2 mit einem festen unteren Schweissbalken 3 und einem im Rahmen 2 in Richtung der Pfeiles A hubverstellbaren oberen Schweissbalken 4, einem mit dem Rahmen 2 verbundenen Bürstenbaum 5, einem Speise-Steuergerät 6 mit einem mit diesem verbundenen Bedienungspult (nicht dargestellt), einer Rolle 7 mit Schweissfolie 8 und aus einem durch zwei Zylinder 9 symbolisierten Antrieb für den oberen Schweissbalken 4. Sowohl die beiden Schweissbalken 3 und 4 als auch der Antrieb 9 sind an das Speise-/Steuergerät 6 angeschlossen.

Das Gestell 1 besteht vorzugsweise aus Teilen des für die Knüpfmaschine USTER TOPMATIC (USTER - eingetragenes Warenzeichen der Zellweger Uster AG) verwendeten Knüpfgestells, ebenso ist der Bürstenbaum 5 von diesem Knüpfgestell und auch von der Einziehmaschine USTER DELTA her bekannt. Die Höhe des Rahmens 2 ist einstellbar und wird so gewählt, dass der untere Schweissbalken 3 etwas unterhalb der Ebene der aus dem vom Geschirrwagen oder Einziehwagen getragenen Webblatt hängenden Fadenenden liegt. Dadurch kann die Schweissvorrichtung nach dem Einziehen unmittelbar an die Fadenenden herangefahren werden. Bezogen auf Fig. 1 würde sich also das Geschirr mit den eingezogenen Kettfäden rechts hinter dem Gestell 1 befinden.

Zu Beginn der Schweissoperation wird die auf der Rolle 7 aufgerollte und in der Breite an die zu verarbeitende Kettfadenschicht angepasste Schweissfolie 8 über den unteren Schweissbalken 3 gezogen, mit einer geeigneten Schneidvorrichtung, wie sie beispielsweise für Haushaltsfolien bekannt ist, in einer Breite von einigen, vorzugsweise etwa 4 cm abgeschnitten und an den Enden des unteren Schweissbalkens 3 mit Schnellspannern fixiert. Dann werden die Kettfäden der eingezogenen Kette beispielsweise mit einer Fadenkluppe zwischen die beiden Schweissbalken 3 und 4 gezogen und über den Bürstenbaum 5 gelegt. Durch eine mit einem Hebel 10 verursachte Drehbewegung des letzteren im Gegenuhrzeigersinn werden die Kettfäden gleichmässig gespannt. Sobald dies der Fall ist, wird durch Betätigung eines weiteren Hebels 11 der Bürstenbaum 5 unter Beibehaltung der Kettfadenspannung so weit gesenkt, dass die Kettfäden mit Sicherheit auf dem am unteren Schweissbalken 3 fixierten Streifen der Schweissfolie 8 aufliegen.

Anschliessend wird von der Schweissfolie 8 ein Stück mit einer grösseren Länge von beispielsweise 0,8 bis 1,2 Metern abgeschnitten, auf die Kettfadenschicht gelegt und ebenfalls mit Schnellspannern am unteren Schweissbalken 3 fixiert. Die Schweissfolie ist dann im Bereich ihrer hinteren Querkante am Schweissbalken 3 befestigt und hängt über den Bürstenbaum 5 an der Vorderseite des Gestells 1 herunter. Dieser relativ lange Folienteil dient zur Erleichterung des Einfädelns in die Warenaufwicklung der Webmaschine, indem er beim Einfädeln als Einlaufteil wirkt und vom Sandbaum eingezogen wird.

Die Schweissfolie 8 ist aus Polyäthylen und hat eine Dicke von maximal 0,35 mm; sie schmilzt bei der Schweissoperation und umfliesst dabei die einzelnen Kettfäden. Praktische Versuche haben gezeigt, dass dies unter allen Bedingungen, auch bei sehr dichten Ketten und sogar bei zwei Gewebelagen der Fall ist.

Nach der Fixierung des längeren Folienstücks am unteren Schweissbalken 3 kann die Schweissoperation erfolgen. Zu diesem Zweck wird der obere Schweissbalken 4, dessen Abstand vom unteren Schweissbalken 3 in der Ruhelage etwa 20 cm oder mehr beträgt, durch seinen Antrieb 9 nach unten bewegt und in eine definierte Position relativ zum unteren Schweissbalken 3 gebracht, in der er gegen diesen drückt. Dabei ist der Verstellweg des oberen Schweissbalkens 4 durch am Rahmen 2 angeordnete Näherungsschalter (nicht dargestellt) bestimmt. Der untere Schweissbalken 3 ist federnd gelagert, so dass bei der definierten gegenseitige Lage der beiden Schweissbalken zwischen diesen ein definierter Druck herrscht.

Sobald der obere Schweissbalken 4 seine Arbeitsposition erreicht hat, werden die beiden Schweissbalken 3 und 4 über eine bestimmte Zeit auf eine bestimmte Temperatur von etwa 80°-100°C erhitzt, wobei die Intensität der Schweissung durch die Dauer dieser Erhitzung bestimmt ist. In der Praxis hat sich gezeigt, dass diese Dauer maximal etwa 12 bis 15 Sekunden beträgt. Diese Zeit ist am Bedienungspult einstellbar. Wenn sie abgelaufen ist, verbleibt der obere Schweissbalken 4 während der Abkühlphase noch einige Sekunden in seiner Arbeitsposition und wird dann wieder, vorzugsweise automatisch, in seine Ruheposition bewegt.

Dann ist das mit den Folien 8 verschweisste Ende der Kettfadenschicht freigegeben und die eingezogene Webkette mit ihren gegenüber dem Webblatt abgeklemmten Kettfäden kann zur Webmaschine oder in ein Zwischenlager transportiert werden. Für das eigentliche Anweben an der Webmaschine braucht lediglich die als Einlaufteil wirkende Folienpartie beim Sandbaum eingefädelt zu werden. Diese Operation liegt deutlich unter 5 Minuten und in der Regel nicht über 3 Minuten und beträgt damit nur einen Bruchteil der für das übliche manuelle Anknüpfen der bündelweise zusammengeknoteten Kettfäden an einen Stoffrest erforderlichen rund 20 Minuten.

Gemäss Fig. 2, welche einen Querschnitt durch die beiden Schweissbalken 3 und 4 kurz vor dem Erreichen von deren Arbeitsposition zeigt, besteht jeder Schweissbalken aus einem Träger 12 mit einer Auflageschicht 13 für einen Widerstandsdraht 14 und aus einer den Widerstandsdraht 14 gegen aussen abdeckenden Abdeckfolie 15. Zwischen den beiden Schweissbalken 3 und 4 sind die beiden Polyäthylenfolien 8 und die zwischen den Folien liegende und mit diesen zu verschweissende Kettfadenschicht KF erkennbar.

Die Auflageschicht 13 besteht aus glasfaserverstärktem Kunststoff aus vorzugsweise Polytetrafluoräthylen und die Abdeckfolie 15, die zur Verhinderung des Anklebens der Folie 8 am Widerstandsdraht 14 dient, besteht ebenfalls aus dem genannten Polytetrafluoräthylen. Der Widerstandsdraht 14, der beispielsweise aus einer Wolfram-Legierung besteht, ist in Längsrichtung gespannt und überragt an seinen Enden die Auflageschicht 13, wodurch die Folien 8 im Bereich ihrer die Kettfadenschicht in der Breite überragenden Randpartien beim Schweissen nicht geschwächt werden. Letzteres ist wichtig, um zu verhindern, dass die Folien 8 beim Einziehen in die Webmaschine seitlich einreissen. Der Widerstandsdraht 14 ist zur Aufrechterhaltung einer konstanten Spannung an seinen Enden einer entsprechenden Zugkraft ausgesetzt, die beispielsweise durch unter Federkraft stehende Hebel erzeugt wird.

Varianten des beschriebenen Verfahrens können darin bestehen, die Fixierung der Kettfäden nicht durch Verschweissen mit einer Folie sondern durch eine Klemmung vorzunehmen, indem die Kettfadenschicht mit flachen Profilschienen geklemmt wird, wobei an den Profilschienen oder an einer davon über die Breite der Kettschicht mehrere zum Einfädeln in die Webmaschine dienende Transportbänder befestigt sind. Diese Transportbänder von denen etwa 4 Stück vorhanden sind, sind gurtartig ausgebildet und weisen an ihrem freien Ende eine das Einfädeln erleichternde Partie mit erhöhter Steifigkeit auf.

Bei der in Fig. 3 dargestellten Variante ist als Hauptunterschied eine vertikal angeordnete Rolle 16 vorgesehen, auf welcher ein schmales und ein breites Folienband 17 und 17' aufgewickelt sind. Zwischen der Rolle 16 und dem Rahmen 2 ist eine feste Folienklemmschiene 18 für die beiden Folien 17 und 17' und ein Folientrennmesser 19 und auf dem oberen Querbalken des Rahmens 2 ist eine verschiebbare Folienklemmschiene 20 angeordnet.

Das schmale Folienband 17', dass einige Zentimeter breit ist, wird auf den unteren Schweissbalken 3 (Fig. 1) gelegt und das breite Folienband 17, das etwa 0,8 bis 1,2 Meter breit ist, kommt oben auf die Kettfadenschicht und ist als Einlaufteil für das Anweben vorgesehen. Die verschiebbare Klemmschiene 20 wird so eingestellt, dass der Abstand zwischen ihr und dem Folientrennmesser 19 genau der dür die jeweilige Kettbreite benötigten Folienlänge entspricht. Die beiden Folien 17 und 17' werden jeweils von der Rolle 16 bis zur Klemmschiene 20 gezogen, dann von dieser und der festen Klemmschiene 18 geklemmt und schliesslich mit dem Trennmesser 1 abgeschnitten.

Der Antrieb des oberen Schweissbalkens 4 erfolgt darstellungsgemäss über eine einzige motorisch angetriebene Spindel 9', wobei der obere Schweissbalken 4 mit dem oberen Querbalken des Rahmens 2 über Scherengelenke verbunden ist. An der in der Figur rechten Seite des Gestells 1 ist das in Fig. 1 nicht gezeigte Bedienungspult 6' eingezeichnet.

Die beschriebene Vorrichtung ist durch ihre Verschiebbarkeit und Höhenverstellbarkeit und durch die Möglichkeit, die Länge der Folien genau an die jeweilige Kettbreite anzupassen ausserordentlich flexibel und vielseitig einsetzbar. Es bietet keine Probleme, mit dieser Vorrichtung an beliebige Textilmaschinen, wie Einziehmaschinen, Schlichtmaschinen oder auch Webmaschinen heranzufahren und dort die beschriebenen Operationen durchzuführen.

## Patentansprüche

1. Verfahren zum Verschweissen der Enden einer auf einem Baum geordnet aufgewickelten Fadenschicht (KF) mit einer Folie (8), bei welchem die Fäden an ihren freien Enden ausgerichtet und gespannt werden, dadurch gekennzeichnet, dass die Schicht der Fäden sandwichartig zwischen zwei Folien plaziert wird, dass anschliessend das Verschweissen der Folie mit den Fäden erfolgt, dass durch das Verschweissen die Fäden in ihrer gegenseitigen Lage in der Fadenschicht fixiert werden und dass, zur Vorbereitung einer Webkette für das Anweben, eine der beiden Folien als Einlaufteil für das Einfädeln der Kettfadenschicht in eine Webmaschine vorgesehen wird und eine das Ende der Kettfadenschicht deutlich überragende Länge aufweist.

2. Verfahren nach Anspruch 1, dadurch gekennzeichnet, dass eine Folie (8) aus Polyäthylen verwendet wird.

3. Verfahren nach Anspruch 1, dadurch gekennzeichnet, dass die Schweissoperation ausserhalb der Webmaschine durchgeführt wird.

4. Verfahren nach Anspruch 1, dadurch gekennzeichnet, dass die Schweissoperation unmittelbar nach dem Einziehen oder am Geschirrwagen durchgeführt wird.

5. Vorrichtung zur Durchführung des Verfahrens nach Anspruch 1, gekennzeichnet durch zwei parallele und relativ zueinander zwischen einer Ruhestellung und einer Arbeitsstellung verstellbare Schweissbalken (3, 4), welche in ihrer Ruhestellung einen Spalt für den Durchtritt der Fäden (KF) und die Aufnahme der Folie (8) bilden und durch einen rotierbaren, relativ zum Spalt höhenverstellbaren Bürstenbaum (5) auf welchem die Fadenschicht zum Spannen auflegbar und zum Auflegen der Fadenschicht auf dem Schweissbalken höhenverschiebbar gelagert ist.

6. Vorrichtung nach Anspruch 5, dadurch gekennzeichnet, dass die Schweissbalken (3, 4) von einem höhenverstellbaren Rahmen (2) getragen und/oder geführt sind, und dass der Bürstenbaum (5) mit diesem Rahmen verbunden ist.

7. Vorrichtung nach Anspruch 5 , dadurch gekennzeichnet, dass nach dem Auflegen der Fadenschicht auf den Bürstenbaum (5) und dessen Rotationsbewegung zum Spannen der Fäden (KF) eine Absenkung des Bürstenbaums erfolgt.

8. Vorrichtung nach Anspruch 6, dadurch gekennzeichnet, dass der Rahmen (2) und der Bürstenbaum (5) auf einem fahrbaren Gestell (1) montiert ist.

9. Vorrichtung nach Anspruch 5, dadurch gekennzeichnet, dass jeder Schweissbalken (3, 4) einen Träger (12) mit einer Auflageschicht (13) für einen Widerstandsdraht (14) und einer den letzteren gegen aussen abdeckenden Abdeckfolie (15) aufweist.

10. Vorrichtung nach Anspruch 9, dadurch gekennzeichnet, dass die Auflageschicht (13) und die Abdeckfolie (15) aus glasfaserverstärktem Polytetrafluoräthylen bestehen.

11. Vorrichtung nach Anspruch 9, dadurch gekennzeichnet, dass der Widerstandsdraht (14) aus einer Wolfram-Legierung besteht.

12. Vorrichtung nach Anspruch 9, dadurch gekennzeichnet, dass der Widerstandsdraht (14) in Längsrichtung des Trägers (12) einer definierten Zugspannung unterworfen ist und mit seinen Enden den Träger überragt.

13. Vorrichtung nach Anspruch 8, dadurch gekennzeichnet, dass das Gestell (1) eine Halterung zur Aufnahme einer Rolle (7, 16) mit der Folie (8, 17, 17') aufweist.

14. Vorrichtung nach Anspruch 13, dadurch gekennzeichnet, dass die Rolle (16) vertikal angeordnet und die Folie (17, 17') in Richtung der Längsachse des Bürstenbaums von der Rolle abziehbar ist.

15. Vorrichtung nach Anspruch 14, dadurch gekennzeichnet, dass auf der Rolle (16) zwei unterschiedlich breite Folienbänder (17, 17') aufgewickelt sind.

16. Vorrichtung nach Anspruch 15, gekennzeichnet, durch eine unmittelbar nach der Rolle (16) angeordnete feste und eine in Längsrichtung des Rahmens (2) verstellbare Klemmschiene (18 bzw. 20) für die Folien (17, 17').

17. Vorrichtung nach Anspruch 16, dadurch gekennzeichnet, dass im Bereich der festen Klemmschiene (18) ein Trennmesser (18) zum Abschneiden der Folien (17, 17') angeordnet ist.

## Claims

1. Method for welding the ends of a yarn layer (KF) wound in an ordered manner on a beam to a foil (8), in which method the yarns are aligned and tensioned at their free ends, characterised in that the layer of yarns is placed between two foils in a sandwich-like manner, in that the welding of the foil to the yarns then takes place, in that, by means of the welding, the yarns are fixed in their positions relative to one another in the yarn layer, and in that, to prepare a warp for the start of weaving, one of the two foils is provided as a run-in part for threading the warp-yarn layer into a weaving machine and has a length which projects clearly beyond the end of the warp-yarn layer.

2. Method according to Claim 1, characterised in that a foil (8) made of polyethylene is used.

3. Method according to Claim 1, characterised in that the welding operation is carried cut outside the weaving machine.

4. Method according to Claim 1, characterised in that the welding operation is carried out immediately after the drawing in or on the harness carriage.

5. Device for carrying out the method according to Claim 1, characterised by two parallel welding bars (3, 4) which are adjustable relative to one another between a position of rest and a working position and which, in their position of rest, form a gap for the passage of the yarns (KF) and for receiving the foil (8), and by a rotatable brush beam (5) which is vertically adjustable relative to the gap and on which the yarn layer can be laid for the purpose of tensioning and is mounted in such a way that it can be displaced vertically for the purpose of laying the yarn layer on the welding beam.

6. Device according to Claim 5, characterised in that the welding bars (3, 4) are carried and/or guided by a vertically adjustable frame (2), and in that the brush beam (5) is connected to this frame.

7. Device according to Claim 5, characterised in that, after the yarn layer has been laid onto the brush beam (5) and after the rotational movement of the latter for tensioning the yarns (KF), a lowering of the brush beam takes place.

8. Device according to Claim 6, characterised in that the frame (2) and the brush beam (5) are mounted on a movable stand (1).

9. Device according to Claim 5, characterised in that each welding bar (3, 4) has a carrier (12) with a supporting layer (13) for a resistance wire (14) and with a covering foil (15) covering the latter relative to the outside.

10. Device according to Claim 9, characterised in that the supporting layer (13) and the covering foil (15) consist of glass-fibre-reinforced polytetrafluoroethylene.

11. Device according to Claim 9, characterised in that the resistance wire (14) consists of a tungsten alloy.

12. Device according to Claim 9, characterised in that the resistance wire (14) is subjected to a specific tensile stress in the longitudinal direction of the carrier (12) and projects with its ends beyond the carrier.

13. Device according to Claim 8, characterised in that the stand (1) has a mounting for receiving a roller (7, 16) having the foil (8, 17, 17').

14. Device according to Claim 13, characterised in that the roller (16) is arranged vertically, and the foil (17, 17') can be drawn off from the roller in the direction of the longitudinal axis of the brush beam.

15. Device according to Claim 14, characterised in that two foil webs (17, 17') of differing width are wound on the roller (16).

16. Device according to Claim 15, characterised by a fixed clamping rail (18) arranged directly after the roller (16) and a clamping rail (20) adjustable in the longitudinal direction of the frame (2), for the foils (17, 17').

17. Device according to Claim 16, characterised in that a severing knife (18) for cutting off the foils (17, 17') is arranged in the region of the fixed clamping rail (18).

## Revendications

1. Procédé pour souder les extrémités d'une couche de fils (KF) enroulée, de façon ordonnée, sur un arbre, avec une feuille (8), selon laquelle les fils sont alignés à leurs extrémités libres et tendus, caractérisé en ce que la couche des fils est disposée, en sandwich entre deux feuilles, qu'ensuite le soudage de la feuille et des fils est effectué, que par le soudage les fils sont fixés dans leur position mutuelle dans la couche de fils et en ce que, pour la préparation d'une chaîne de tissage pour la reprise ou l'ajout par tissage, l'une des deux feuilles est prévue comme pièce d'introduction pour enfiler la couche de fils de chaîne dans un métier automatique et présente une longueur dépassant nettement l'extrémité de la couche de fils de chaîne.

2. Procédé selon la revendication 1, caractérisé en ce que l'on utilise une feuille (8) en polyéthylène.

3. Procédé selon la revendication 1, caractérisé en ce que l'opération de soudage est effectué à l'extérieur du métier automatique.

4. Procédé selon la revendication 1, caractérisé en ce que l'opération de soudage est effectuée immédiatement après l'insertion ou au chariot de harnais.

5. Dispositif pour la mise en oeuvre du procédé selon la revendication 1, caractérisé par deux poutres de soudage (3, 4) parallèles, réglables, l'une par rapport à l'autre, entre une position de repos et une position de travail et qui forment dans leur position de repos une fente pour le passage des fils (KF) et pour la réception de la feuille (8) et sont supportés de la façon coulissante en hauteur par un arbre à brosses 5 rotatif et déplaçable en hauteur par rapport à la fente et sur lequel la couche de fils peut être placée pour être tendue et pour la pose de la couche de fils sur la poutre de soudage.

6. Dispositif selon la revendication 5, caractérisé en ce que les poutres de soudage (3, 4) sont supportés et/guidés par un cadre (2) réglable en hauteur et en ce que l'arbre à brosses (5) est relié à ce cadre.

7. Dispositif selon la revendication 5, caractérisé en ce qu'après la pose de la couche de fils sur l'arbre à brosses 5 et le mouvement de rotation de celui-ci, pour tendre les fils (KF) est effectué l'abaissement de l'arbre à brosses.

8. Dispositif selon la revendication 6, caractérisé en ce que le cadre (2) et l'arbre à brosses (5) sont montés sur un châssis mobile (1).

9. Dispositif selon la revendication 5, caractérisé en ce que chaque poutre de soudage (3, 4) comprend un support (12) avec une couche de pose (13) pour un fil de résistance (14) et une feuille de recouvrement (15) recouvrant ce dernier vers l'extérieur.

10. Dispositif selon la revendication 9, caractérisé en ce que la couche d'appui ou de pose (13) et la feuille de recouvrement (15) sont réalisés en polytetrafluoréthylène renforcé par des fibres de verre.

11. Dispositif selon la revendication 9, caractérisé en ce que le fil de résistance (14) est formé par un alliage de tungstène.

12. Dispositif selon la revendication 9, caractérisé en ce que le fil de résistance (14) est soumis dans la direction longitudinale du support (12) à une tension de traction définie et dépasse par son extrémité le support.

13. Dispositif selon la revendication 8, caractérisé en ce que le châssis (1) comprend un moyen de retenue pour la réception d'un rouleau (7, 16) avec la feuille (8, 17, 17').

14. Dispositif selon la revendication 13, caractérisé en ce que le rouleau (16) est disposé verticalement et la feuille (17, 17') est susceptible d'être retirée en direction de l'axe longitudinal de l'arbre à brosses, du rouleau.

15. Dispositif selon la revendication 14, caractérisé en ce que deux rubans de feuille (17, 17') de largeurs différentes sont enroulés sur le rouleau (16).

16. Dispositif selon la revendication 15, caractérisé par un rail de serrage (18) fixe et disposé immédiatement après le rouleau (16) et par un rail de serrage (18 ou 20) réglable dans la direction longitudinale du cadre (2) pour les feuilles (17, 17').

17. Dispositif selon la revendication 16, caractérisé en ce qu'un couteau de séparation (18) pour couper les feuilles (17, 17') est disposé dans la zone du rail de serrage fixe (18).
